# FASCICULE DE BREVET EUROPEEN

(11) **EP 2 504 646 B1**
(45) Date de publication et mention de la délivrance du brevet: **02.01.2019**
(21) Numéro de dépôt: 10792965.5
(22) Date de dépôt: 04.11.2010
(51) Int. Cl.: F25J 3/02

(54) **PROCÉDÉ ET APPAREIL DE SÉPARATION CRYOGÉNIQUE D'UN MÉLANGE D'AZOTE ET DE MONOXYDE DE CARBONE**
VERFAHREN UND ANLAGE ZUR KRYOGENEN TRENNUNG EINER MISCHUNG AUS WASSERSTOFF UND KOHLENMONOXID
METHOD AND APPARATUS FOR CRYOGENICALLY SEPARATING A MIXTURE OF NITROGEN AND CARBON MONOXIDE

(30) Priorité: 24.11.2009 FR 0958305
(43) Date de publication de la demande: 03.10.2012
(73) Titulaire: L'Air Liquide Société Anonyme pour l'Etude et l'Exploitation des Procédés Georges Claude, 75007 Paris (FR)
(72) Inventeur: HERNANDEZ, Antoine, F-92290 Chatenay Malabry (FR); DARDE, Arthur, F-75005 Paris (FR); SAULNIER, Bernard, F-92250 La Garenne Colombes (FR)
(74) Mandataire: Mercey, Fiona Susan
(86) Numéro de dépôt international: PCT/FR2010/052368
(87) Numéro de publication internationale: WO 2011/067492

(56) Documents cités:
- DE-A1- 2 147 465
- DE-A1- 3 822 175
- DE-A1- 4 228 784
- FR-A1- 2 903 766
- GB-A- 1 165 524
- US-A1- 2007 151 291
- BERNINGER R: "FORTSCHRITTE BEI DER H2/CO-TIEFTEMPERATURZERLEGUNG//PROGRESS IN H2/CO LOW TEMPERATURE SEPARATION", BERICHTE AUS TECHNIK UND WISSENSCHAFT, LINDE AG. WIESBADEN, DE, vol. 62, 1 janvier 1988 (1988-01-01), pages 18-32, XP009045782, ISSN: 0942-332X

## Description

La présente invention est relative à un procédé et à un appareil de séparation cryogénique d'un mélange d'azote et de monoxyde de carbone, conformément aux préambules des revendications 1 et 4 respectivement et connu du document DE-A-2 147 465.

Les unités de production de monoxyde de carbone et d'hydrogène peuvent être séparées en deux parties :
- ***génération du gaz de synthèse*** (mélange contenant H₂, CO, CH₄, CO₂, Ar et N₂ essentiellement). Parmi les diverses voies industrielles de production de gaz de synthèse, celle à base de gazéification de charbon semble se développer de plus en plus notamment dans les pays riches en dépôts de charbon comme la Chine. Le procédé d'oxydation partielle du gaz naturel peut s'avérer également intéressant pour la production de CO seul ou avec des rapports de production H₂/CO faible. Une autre voie est le reformage à la vapeur.
- ***purification du gaz de synthèse.*** On retrouve :
- une unité de lavage avec un solvant liquide pour éliminer la plus grande partie des gaz acides contenus dans le gaz de synthèse
- une unité d'épuration sur lit d'adsorbants.
- une unité de séparation par voie cryogénique dite boite froide pour la production de CO.

Dans le cas d'un gaz de synthèse issu d'un four de reformage à la vapeur, pour la production de CO et d'hydrogène sous pression, le procédé cryogénique le plus fréquent est le lavage au méthane, la teneur résiduelle en méthane dans le gaz de synthèse étant compatible avec le procédé lavage au méthane. Dans certains cas il est nécessaire d'inclure une colonne de séparation CO/N₂ dans la boite froide notamment quand la teneur en azote dans le gaz naturel n'est pas compatible avec la pureté du produit CO sans cette colonne CO/N₂.

Un schéma lavage au méthane avec colonne CO/N₂ est décrit dans FR-A-2910603.

Dans le cas de certains procédé de gazéification de charbon, le gaz de synthèse produit est traité dans une boite froide par condensation partielle sans cycle, la teneur en inertes (CH₄, Ar et N₂) étant très faible et compatible avec la pureté du CO.

Un schéma condensation partielle sans colonne de séparation est décrit dans EP-A-1729077 et dans FR-A-2930332.

Un schéma de condensation partielle avec une colonne CO/N₂ est décrit dans US-A- 4478621. Le rebouillage de la colonne CO/N₂ étant apporté par une alimentation directe de CO à moyenne pression en cuve de colonne venant du compresseur CO.

Dans le cas où la teneur en méthane dans le gaz de synthèse ne permet pas un procédé de lavage au méthane dans la production combinée de CO et d'hydrogène et où la teneur en azote dans le gaz de synthèse n'est pas compatible avec la pureté de CO sans séparation CO/N₂, l'appareil selon l'invention est un appareil de condensation partielle incluant une colonne CO/N₂ avec cycle intégré commun pour le refroidissement du gaz de synthèse et pour l'énergie de séparation CO/N₂.

Au moins une partie de l'énergie de rebouillage de la colonne CO/N₂ est apportée par un rebouilleur externe où le gaz d'alimentation de la colonne CO/N₂ est condensé totalement ou partiellement. Cela permet de réduire le débit MPCO du compresseur de cycle et ainsi réduire l'énergie du compresseur de l'ordre de 15%.

Le schéma de procédé peut inclure une colonne de distillation CO/N₂ seule ou bien une colonne CO/N₂ avec une colonne CO/CH₄.

Cette invention peut s'appliquer également lorsque l'on souhaite investir une colonne de séparation CO/N₂ traitant du CO impur venant d'une boite froide qui ne comprend pas de colonne CO/N₂. La teneur d'azote dans le CO augmentant dans le temps, il devient alors nécessaire de rajouter une étape de séparation CO/N₂. La nouvelle colonne est alors installée dans une boite froide dédiée qu'il faut alimenter en frigories et en énergie de rebouillage.

DE-A-4228784 et DE-A-2147465 décrivent des procédés comprenant les caractéristiques du préambule de la revendication 1 et similaires à celui de la Figure 1.

Selon un objet de l'invention, il est prévu un procédé de séparation d'un gaz d'alimentation contenant comme composants principaux de l'azote et du monoxyde de carbone et éventuellement de l'hydrogène dans une colonne de distillation dans lequel :
i) on refroidit le gaz d'alimentation dans un échangeur de chaleur (3)
ii) on envoie au moins une partie d'un gaz dérivé du gaz d'alimentation à un rebouilleur de cuve de la colonne de distillation afin de la condenser au moins partiellement en produisant un liquide et éventuellement un gaz
iii) on envoie au moins une partie du liquide et éventuellement au moins une partie du gaz à la colonne
iv) on soutire un débit enrichi en azote gazeux de la colonne
v) on soutire un débit enrichi en monoxyde de carbone de la colonne, on le réchauffe dans l'échangeur de chaleur caractérisé en ce que l'on comprime le débit enrichi en monoxyde de carbone pour fournir un produit enrichi en monoxyde de carbone à une pression de production, on envoie le gaz d'alimentation après refroidissement dans un premier séparateur de phases, on détend le liquide du premier séparateur de phases , on envoie le liquide détendu dans un deuxième séparateur de phases et on vaporise au moins une partie du liquide du deuxième séparateur de phases pour dériver le gaz à envoyer au rebouilleur.

Eventuellement :
- on comprime une partie du monoxyde de carbone à une pression inférieure ou égale à la pression de production, on la refroidit dans l'échangeur de chaleur et on l'envoie en cuve de la colonne de distillation.
- on vaporise l'au moins une partie du liquide du deuxième séparateur de phases dans l'échangeur de chaleur.

Selon un autre aspect de l'invention, il est prévu un appareil de séparation d'un gaz d'alimentation contenant comme composants principaux de l'azote et du monoxyde de carbone et éventuellement de l'hydrogène comprenant :
i) une colonne de distillation ayant un rebouilleur de cuve et éventuellement un condenseur de tête
ii) un échangeur de chaleur
iii) un compresseur
iv) des moyens pour envoyer le gaz d'alimentation dans l'échangeur de chaleur
v) des moyens pour envoyer au moins une partie d'un gaz dérivé du gaz d'alimentation au rebouilleur afin de la condenser au moins partiellement en produisant un liquide et éventuellement un gaz
vi) au moins des moyens pour envoyer au moins une partie du liquide et éventuellement au moins une partie du gaz à la colonne
vii) des moyens pour soutirer un débit enrichi en azote gazeux de la colonne
viii)des moyens pour soutirer un débit enrichi en monoxyde de carbone de la colonne et pour l'envoyer à l'échangeur de chaleur caractérisé en ce qu'il comprend des moyens pour envoyer le débit enrichi en monoxyde de carbone au compresseur pour fournir un produit enrichi en monoxyde de carbone à une pression de production, un premier séparateur de phases (51), un deuxième séparateur de phases, des moyens pour envoyer le gaz d'alimentation refroidi dans le premier séparateur de phases, une vanne de détente pour détendre le liquide du premier séparateur de phases, des moyens pour envoyer le liquide détendu dans le deuxième séparateur de phases et des moyens pour vaporiser au moins une partie du liquide du deuxième séparateur de phases pour dériver le gaz à envoyer au rebouilleur .

Optionnellement, l'appareil comprend :
- des moyens pour envoyer une partie du débit enrichi en monoxyde de carbone à une pression inférieure ou égale à la pression de production à l'échangeur de chaleur et ensuite en cuve de la colonne de distillation .
- l'échangeur de chaleur est relié à la colonne et au deuxième séparateur de phases afin de vaporiser au moins une partie du liquide du deuxième séparateur pour dériver le gaz de chauffage du rebouilleur de cuve
- la colonne de distillation comprend un condenseur de tête.
- des moyens pour envoyer le liquide de cuve de la colonne au condenseur de tête.
- des moyens pour envoyer le liquide de cuve vaporisé au compresseur.

L'invention sera décrite en plus de détails en se référant aux figures qui représentent un appareil de séparation substantiellement selon l'art antérieur d'un gaz ayant comme composants principaux de l'azote et du monoxyde de carbone pour la Figure 1 et un appareil de séparation selon l'invention d'un gaz ayant comme composants principaux de l'azote, de l'hydrogène et du monoxyde de carbone pour les Figures 2 et 3.

Selon la Figure 1, un débit d'azote et de monoxyde de carbone 1 est refroidi dans un échangeur 3. Il se condense au moins partiellement dans un rebouilleur 5 alimenté par le liquide de cuve de la colonne 15. Le liquide vaporisé est renvoyé à la colonne. Le débit au moins partiellement condensé est détendu dans une vanne 7 et envoyé à un séparateur de phases 9. le liquide 11 du séparateur de phases et le gaz 13 du séparateur de phases 9 sont envoyés à la colonne à des hauteurs différentes ou pas. Le liquide de cuve de la colonne est détendu dans une vanne 19 et envoyé au condenseur de tête 23 faisant partie de la colonne. Un débit d'azote est enlevé comme purge 25 et se réchauffe dans l'échangeur 3. Le monoxyde de carbone vaporisé 27 se réchauffe également dans l'échangeur 3 et est comprimé dans la première étage 29 d'un compresseur. Il est refroidi dans un refroidisseur 31 par de l'eau et ensuite divisé en deux. Le débit 33 se refroidit jusqu'à une température intermédiaire dans l'échangeur 3 pour former le débit 45 qui est envoyé en cuve de la colonne 15. Le débit 41 est refroidi très partiellement dans l'échangeur 3, détendu dans une turbine 43 et remélangé avec le débit 27. Le reste 35 du monoxyde de carbone est comprimé à la pression de produit par l'étage 37 du compresseur et refroidi par le refroidisseur 31A pour former le débit produit 39. L'étage 29 se trouve d'autant plus petite qu'une partie du rebouillage est fournie par le débit 1.

Selon la Figure 2, un débit d'azote, d'hydrogène et de monoxyde de carbone 1 se refroidit dans un échangeur 3 et ensuite dans un échangeur 3A. Le débit 1 est envoyé à un premier séparateur de phases 51 où il se sépare en un débit gazeux 53 riche en hydrogène et un débit liquide 57. Le débit 53 se réchauffe dans les échangeurs 3,3A et le débit 57 est détendu dans une vanne 55 et ensuite envoyé à un deuxième séparateur de phases 61. Le gaz du deuxième séparateur de phases se réchauffe dans les échangeurs 3,3A pour former le débit 77. Le liquide 63 est séparé en deux. Une partie 67 est détendue dans une vanne 69, envoyée à un séparateur de phases 71 et ensuite les débits formés 73,75 sont envoyés à la colonne de distillation 15. Le reste 65 du liquide du séparateur 61 est réchauffé dans l'échangeur 3A pour former le débit 65 qui sert à chauffer le rebouilleur 5 alimenté par le liquide de cuve 17 de la colonne 15. Ayant servi à rebouillir la colonne, le débit 65 est détendu dans la vanne 7, envoyé au séparateur 9 et ensuite à la colonne de la même manière que pour la Figure 1.

Un débit d'azote est enlevé comme purge 25 et se réchauffe dans l'échangeur 3. Le monoxyde de carbone vaporisé 27 se réchauffe également dans l'échangeur 3 et est comprimé dans la première étage 29 d'un compresseur. Il est refroidi dans un refroidisseur 31 par de l'eau et ensuite divisé en deux. Le débit 33 se refroidit jusqu'à une température intermédiaire dans l'échangeur 3 et est divisé en deux pour former le débit 133. Ce débit 133 se refroidit dans l'échangeur 135 contre de l'azote liquide 137. L'azote liquide 137 se vaporise et se réchauffe dans l'échangeur 3. Le débit 133 est détendu et mélangé avec le débit 21 en aval de la vanne 19. Le débit 45 est envoyé en cuve de la colonne 5 après refroidissement dans l'échangeur 3A.

Le monoxyde de carbone liquide 79 est soutiré du condenseur 23, détendu dans la vanne 81, envoyé au séparateur de phases 83 pour produire une partie liquide et une partie gazeuse. La partie liquide 85 se vaporise dans la ligne d'échange 3A et le gaz 87 est mélangé au débit de monoxyde de carbone 27 destiné au compresseur 29.

Selon la Figure 3, un débit d'azote, d'hydrogène et de monoxyde de carbone 1 se refroidit dans un échangeur 3 et ensuite dans un échangeur 3A. Le débit 1 est envoyé à un premier séparateur de phases 51 où il se sépare en un débit gazeux 53 riche en hydrogène et un débit liquide 57. Le débit 53 se réchauffe dans les échangeurs 3,3A et le débit 57 est détendu dans une vanne 55 et ensuite envoyé à un deuxième séparateur de phases 61. Le gaz du deuxième séparateur de phases se réchauffe dans les échangeurs 3,3A pour former le débit 77. Le liquide 63 est séparé en deux. Une partie 67 est détendue dans une vanne 69, envoyée à un séparateur de phases 71 et ensuite les débits formés 73,75 sont envoyés à la colonne de distillation 5. Le reste 65 du liquide du séparateur 61 est réchauffé dans l'échangeur 3A pour former le débit 65 qui sert à chauffer le rebouilleur 5 alimenté par le liquide de cuve 17 de la colonne 5. Ayant servi à rebouillir la colonne le débit 65 est détendu dans la vanne 7, envoyé au séparateur 9 et ensuite à la colonne de la même manière que pour la Figure 1.

Un débit d'azote est enlevé comme purge 25 et se réchauffe dans l'échangeur 3. Le débit enrichi en monoxyde de carbone vaporisé 27 se réchauffe également dans l'échangeur 3 et est comprimé dans la première étage 29 d'un compresseur. Il est refroidi dans un refroidisseur 31 par de l'eau et ensuite divisé en deux. Le débit 33 se refroidit jusqu'à une température intermédiaire dans l'échangeur 3 et est divisé en deux pour former le débit 93. Ce débit 93 se détendu dans la turbine 91 pour former le débit détendu 93 qui est mélangé avec le débit 27 pour se réchauffer dans l'échangeur 3. Le débit 45 provenant de l'étage 29 est envoyé en cuve de la colonne 5 après refroidissement dans l'échangeur 3A.

Le monoxyde de carbone liquide 79 est soutiré du condenseur 23, détendu dans la vanne 81, envoyé au séparateur de phases 83 pour produire une partie liquide et une partie gazeuse. La partie liquide 85 se vaporise dans la ligne d'échange 3A et le gaz 87 est mélangé au débit de monoxyde de carbone 27 destiné au compresseur 29.

## Revendications

1. Procédé de séparation d'un gaz d'alimentation contenant comme composants principaux de l'azote et du monoxyde de carbone et éventuellement de l'hydrogène dans une colonne de distillation (15) dans lequel :
i) on refroidit le gaz d'alimentation dans un échangeur de chaleur (3)
ii) on envoie au moins une partie d'un gaz dérivé du gaz d'alimentation à un rebouilleur (5) de cuve de la colonne de distillation afin de la condenser au moins partiellement en produisant un liquide et éventuellement un gaz
iii) on envoie au moins une partie du liquide et éventuellement au moins une partie du gaz à la colonne
iv) on soutire un débit enrichi en azote gazeux de la colonne
v) on soutire un débit enrichi en monoxyde de carbone de la colonne, on le réchauffe dans l'échangeur de chaleur **caractérisé en ce que** l'on comprime le débit enrichi en monoxyde de carbone pour fournir un produit enrichi en monoxyde de carbone à une pression de production, on envoie le gaz d'alimentation après refroidissement dans un premier séparateur de phases (51), on détend le liquide du premier séparateur de phases (61), on envoie le liquide détendu dans un deuxième séparateur de phases et on vaporise au moins une partie du liquide du deuxième séparateur de phases pour dériver le gaz à envoyer au rebouilleur de cuve.

2. Procédé selon la revendication 1 dans lequel on comprime une partie du monoxyde de carbone à une pression inférieure ou égale à la pression de production, on la refroidit dans l'échangeur de chaleur (3) et on l'envoie en cuve de la colonne de distillation (15).

3. Procédé selon la revendication 1 dans lequel on vaporise l'au moins une partie du liquide du deuxième séparateur de phases (61) dans l'échangeur de chaleur (33).

4. Appareil de séparation d'un gaz d'alimentation contenant comme composants principaux de l'azote et du monoxyde de carbone et éventuellement de l'hydrogène comprenant :
a. une colonne de distillation (15) ayant un rebouilleur de cuve (5) et éventuellement un condenseur de tête (23)
b. un échangeur de chaleur (3)
c. un compresseur (29,37)
d. des moyens pour envoyer le gaz d'alimentation dans l'échangeur de chaleur
e. des moyens pour envoyer au moins une partie d'un gaz dérivé du gaz d'alimentation au rebouilleur afin de la condenser au moins partiellement en produisant un liquide et éventuellement un gaz
f. au moins des moyens pour envoyer au moins une partie du liquide et éventuellement au moins une partie du gaz à la colonne
g. des moyens pour soutirer un débit enrichi en azote gazeux de la colonne
h. des moyens pour soutirer un débit enrichi en monoxyde de carbone de la colonne et pour l'envoyer à l'échangeur de chaleur **caractérisé en ce qu'**il comprend des moyens pour envoyer le débit enrichi en monoxyde de carbone au compresseur pour fournir un produit enrichi en monoxyde de carbone à une pression de production, un premier séparateur de phases (51), un deuxième séparateur de phases (61), des moyens pour envoyer le gaz d'alimentation refroidi dans le premier séparateur de phases, une vanne de détente (55) pour détendre le liquide du premier séparateur de phases, des moyens pour envoyer le liquide détendu dans le deuxième séparateur de phases et des moyens (3) pour vaporiser au moins une partie du liquide du deuxième séparateur de phases pour dériver le gaz à envoyer au rebouilleur de cuve (5).

5. Appareil selon la revendication 4 comprenant des moyens pour envoyer une partie du débit enrichi en monoxyde de carbone à une pression inférieure ou égale à la pression de production à l'échangeur de chaleur (3) et ensuite en cuve de la colonne de distillation (15).

6. Appareil selon la revendication 4 dans lequel l'échangeur de chaleur (3) est relié à la colonne (15) et au deuxième séparateur de phases (61) afin de vaporiser au moins une partie du liquide du deuxième séparateur pour dériver le gaz de chauffage du rebouilleur de cuve (5).

7. Appareil selon la revendication 4 dans lequel la colonne de distillation comprend un condenseur de tête.

8. Appareil selon la revendication 7 comprenant des moyens pour envoyer le liquide de cuve de la colonne au condenseur de tête.

9. Appareil selon la revendication 8 comprenant des moyens pour envoyer le liquide de cuve vaporisé au compresseur.

## Patentansprüche

1. Verfahren zur Trennung eines Versorgungsgases, das Stickstoff und Kohlenmonoxid und gegebenenfalls Wasserstoff als Hauptkomponenten enthält, in einer Destillationskolonne (15), wobei:
i) das Versorgungsgas in einem Wärmeaustauscher (3) gekühlt wird
ii) mindestens ein Teil eines aus dem Versorgungsgas abgeleiteten Gases einem Sumpfverdampfer (5) in der Destillationskolonne zugeführt wird, um durch die Erzeugung einer Flüssigkeit und gegebenenfalls eines Gases zumindest teilweise kondensiert zu werden
iii) mindestens ein Teil der Flüssigkeit und gegebenenfalls mindestens ein Teil des Gases der Kolonne zugeführt wird
iv) aus der Kolonne ein mit gasförmigem Stickstoff angereicherter Durchsatz entnommen wird
v) ein mit Kohlenmonoxid angereicherter Durchsatz aus der Kolonne entnommen und in dem Wärmeaustauscher erhitzt wird, **dadurch gekennzeichnet, dass** der mit Kohlenmonoxid angereicherte Durchsatz komprimiert wird, um ein mit Kohlenmonoxid angereichertes Produkt bei einem Produktionsdruck bereitzustellen, das Versorgungsgas nach dem Abkühlen in einen ersten Phasenabscheider (51) geführt wird, die Flüssigkeit des ersten Phasenabscheiders (61) expandiert wird, die expandierte Flüssigkeit in einen zweiten Phasenabscheider geführt wird und mindestens ein Teil der Flüssigkeit des zweiten Phasenabscheiders verdampft wird, um das dem Sumpfverdampfer zuzuführende Gas abzuleiten.

2. Verfahren nach Anspruch 1, wobei ein Teil des Kohlenmonoxids auf einen Druck komprimiert wird, der kleiner oder gleich dem Produktionsdruck ist, im Wärmeaustauscher (3) gekühlt und in den Sumpf der Destillationskolonne (15) geführt wird.

3. Verfahren nach Anspruch 1, wobei mindestens ein Teil der Flüssigkeit des zweiten Phasenabscheiders (61) im Wärmeaustauscher (33) verdampft wird.

4. Vorrichtung zur Trennung eines Versorgungsgases, das Stickstoff und Kohlenmonoxid und gegebenenfalls Wasserstoff als Hauptkomponenten enthält, umfassend:
a. eine Destillationskolonne (15), die einen Sumpfverdampfer (5) und gegebenenfalls einem Kopfkondensator (23)
b. einen Wärmeaustauscher (3)
c. einen Kompressor (29, 37)
d. Mittel zum Zuführen des Versorgungsgases in den Wärmeaustauscher
e. Mittel zum Zuführen mindestens eines Teils eines aus dem Versorgungsgas abgeleiteten Gases zum Verdampfer, um ihn durch die Erzeugung einer Flüssigkeit und gegebenenfalls eines Gases zumindest teilweise zu kondensieren
f. mindestens Mittel zum Zuführen mindestens eines Teils der Flüssigkeit und gegebenenfalls mindestens eines Teils des Gases zu der Kolonne
g. Mittel zum Entnehmen einer mit gasförmigem Stickstoff angereicherten Durchflussmenge aus der Kolonne
h. Mittel zum Entnehmen eines mit Kohlenmonoxid angereicherten Durchsatzes aus der Kolonne und zum Zuführen derselben zum Wärmeaustauscher, **dadurch gekennzeichnet, dass** sie Mittel zum Zuführen des mit Kohlenmonoxid angereicherten Durchsatzes zum Kompressor umfasst, um ein mit Kohlenmonoxid angereichertes Produkt bei einem Produktionsdruck bereitzustellen, einen ersten Phasenabscheider (51), einen zweiten Phasenabscheider (61), Mittel zum Zuführen des gekühlten Versorgungsgases in den ersten Phasenabscheider, ein Expansionsventil (55) zum Expandieren der Flüssigkeit des ersten Phasenabscheiders, Mittel zum Zuführen der expandierten Flüssigkeit in den zweiten Phasenabscheider und Mittel (3) zum Verdampfen mindestens eines Teils der Flüssigkeit des zweiten Phasenabscheiders, um das dem Sumpfverdampfer (5) zuzuführende Gas abzuleiten.

5. Vorrichtung nach Anspruch 4, umfassend Mittel zum Zuführen eines Teils des mit Kohlenmonoxid angereicherten Durchsatzes bei einem Druck, der kleiner oder gleich dem Produktionsdruck ist, zu dem Wärmeaustauscher (3) und dann in den Sumpf der Destillationskolonne (15).

6. Vorrichtung nach Anspruch 4, wobei der Wärmeaustauscher (3) mit der Kolonne (15) und dem zweiten Phasenabscheider (61) verbunden ist, um mindestens einen Teil der Flüssigkeit des zweiten Abscheiders zu verdampfen, um das Heizgas aus dem Sumpfverdampfer (5) abzuleiten.

7. Vorrichtung nach Anspruch 4, wobei die Destillationskolonne einen Kopfkondensator umfasst.

8. Vorrichtung nach Anspruch 7, umfassend Mittel zum Zuführen der Sumpfflüssigkeit aus der Kolonne zum Kopfkondensator.

9. Vorrichtung nach Anspruch 8, umfassend Mittel zum Zuführen der verdampften Sumpfflüssigkeit zum Kompressor.

## Claims

1. Method for separating a feed gas containing, as the main components, nitrogen and carbon monoxide and optionally hydrogen in a distillation column (15) wherein:
i) the feed gas is cooled in a heat exchanger (3)
ii) at least part of a gas derived from the feed gas is sent to a vessel reboiler (5) of the distillation column in order to at least partially condense it, producing a liquid and optionally a gas
iii) at least part of the liquid and optionally at least part of the gas is sent to the column
iv) a flow enriched with gaseous nitrogen is drawn off from the column
v) a flow enriched with carbon monoxide is drawn off from the column and is heated in the heat exchanger, **characterised in that** the flow enriched with carbon monoxide is compressed in order to supply a product enriched with carbon monoxide at a production pressure, the feed gas is sent after cooling into a first phase separator (51), the liquid from the first phase separator (61) is expanded, the expanded liquid is sent into a second phase separator and at least part of the liquid from the second phase separator is vaporised in order to derive the gas to be sent to the vessel reboiler.

2. Method according to claim 1, wherein part of the carbon monoxide is compressed at a pressure less than or equal to the production pressure, is cooled in the heat exchanger (3) and is sent to the vessel of the distillation column (15).

3. Method according to claim 1, wherein at least part of the liquid from the second phase separator (61) is vaporised in the heat exchanger (33).

4. Apparatus for separating a feed gas containing, as the main components, nitrogen and carbon monoxide and optionally hydrogen, comprising:
a. a distillation column (15) having a vessel reboiler (5) and optionally a head condenser (23)
b. a heat exchanger (3)
c. a compressor (29, 37)
d. means for sending the feed gas into the heat exchanger
e. means for sending at least part of a gas derived from the feed gas to the reboiler in order to at least partially condense it, producing a liquid and optionally a gas
f. at least means for sending at least part of the liquid and optionally at least part of the gas to the column
g. means for drawing off a flow enriched with gaseous nitrogen from the column
h. means for drawing off a flow enriched with carbon monoxide from the column and sending it to the heat exchanger, **characterised in that** it comprises means for sending the flow enriched with carbon monoxide to the compressor in order to supply a product enriched with carbon monoxide at a production pressure, a first phase separator (51), a second phase separator (61), means for sending the cooled feed gas into the first phase separator, an expansion valve (55) for expanding the liquid from the first phase separator, means for sending the expanded liquid into the second phase separator and means (3) for vaporising at least part of the liquid from the second phase separator in order to derive the gas to be sent to the vessel reboiler (5).

5. Apparatus according to claim 4, comprising means for sending part of the flow enriched with carbon monoxide at a pressure less than or equal to the production pressure to the heat exchanger (3) and next to the vessel of the distillation column (15).

6. Apparatus according to claim 4, wherein the heat exchanger (3) is connected to the column (15) and to the second phase separator (61) in order to vaporise at least part of the liquid from the second separator in order to derive the heating gas for the vessel reboiler (5).

7. Apparatus according to claim 4, wherein the distillation column comprises a head condenser.

8. Apparatus according to claim 7, comprising means for sending the vessel liquid from the column to the head condenser.

9. Apparatus according to claim 8, comprising means for sending the vaporised vessel liquid to the compressor.
